# EUROPÄISCHE PATENTSCHRIFT

(11) **EP 1 306 857 B1**
(45) Veröffentlichungstag und Bekanntmachung des Hinweises auf die Patenterteilung: **24.05.2006**
(21) Anmeldenummer: 01125521.3
(22) Anmeldetag: 23.10.2001
(51) Int. Cl.: G21F 5/14

(54) **Tragzapfen für zur Aufnahme radioaktiver Stoffe bestimmte Behälter**
Grasp trunnion for a container adapted for receiving radioactive substances
Tourillon de préhension pour un conteneur destiné à recevoir des matières radioactives

(43) Veröffentlichungstag der Anmeldung: 02.05.2003
(73) Patentinhaber: GNS Gesellschaft für Nuklear-Service mbH, 45127 Essen (DE)
(72) Erfinder: Gluschke, Konrad, 58739 Wickede (DE); Methling, Dieter, 45525 Hattingen (DE)
(74) Vertreter: Albrecht, Rainer Harald

(56) Entgegenhaltungen:
- FR-A- 2 455 694
- PATENT ABSTRACTS OF JAPAN vol. 2000, no. 22, 9. März 2001 (2001-03-09) & JP 2001 133589 A (MITSUBISHI HEAVY IND LTD), 18. Mai 2001 (2001-05-18)

## Beschreibung

Die Erfindung betrifft einen Tragzapfen für zur Aufnahme radioaktiver Stoffe bestimmte Behälter, bestehend aus einem Zylinderhohlkörper mit endseitigem Befestigungsflansch zum Befestigen des Tragzapfens an einem Behälter mittels Schrauben und mit einer im Zylinderhohlkörper befindlichen Querwandungsanordnung.

Bei aus dem Stand der Technik bekannten, druckschriftlich nicht näher belegten Tragzapfen der genannten Art besteht die Querwandungsanordnung regelmäßig aus einer Scheibe oder einem Ring, die bzw. der mit dem Zylinderhohlkörper einstückig ist. Durch die Gestaltung soll eine gewisse Nachgiebigkeit bei einem Unfall gegeben sein, während die Querwandungsanordnung die Ovalisierung des Zylinderhohlkörpers unter Last begrenzen soll. Die beschriebene Gestaltung wird beiden Gesichtspunkten jedoch nicht gerecht, insbesondere wegen des relativ starren Verhaltens bei einem Unfall.

Der Erfindung liegt die Aufgabe zugrunde, einen Tragzapfen der genannten Art so auszubilden, dass er sich beim normalen Transport gleichsam unverformbar und bei einem Unfall gleichsam weich verhält.

Die erfindungsgemäße Lösung dieser Aufgabe besteht darin, dass die Querwandungsanordnung aus zumindest einem kraftschlüssig in den Zylinderhohlkörper eingesetzten Stützkörper besteht.

Der durch die Erfindung erreichte Vorteil besteht darin, dass der Stützkörper beim normalen Transport dieselbe Funktion wie die bekannte Querwandungsanordnung erfüllt. Hinzu kommt aber, dass bei einem senkrechten Aufprall auf den Tragzapfen der Stützkörper seine Funktion verliert und die Deformation des Tragzapfens nicht behindert.

Für die weitere Ausgestaltung bestehen im Rahmen der Erfindung mehrere Möglichkeiten. So ist der Stützkörper vorzugsweise mit Presspassung in den Zylinderhohlkörper eingesetzt. In diesem Zusammenhang empfiehlt es sich, den Stützkörper fern von dem den Befestigungsflansch aufweisenden Ende her in den Zylinderhohlkörper einzusetzen, wobei die Anordnung zweckmäßigerweise im Lasteintragsbereich des Tragzapfens stattfindet. Der Stützkörper selbst kann aus zumindest einer Scheibe und/oder einem Ring bestehen. Möglich ist beispielsweise ein einstückiger Stützkörper aus einer Scheibe und einem mit Abstand dahinter angeordneten Ring. Im Übrigen empfiehlt es sich, die Dicke des Stützkörpers der zulässigen Flächenpressung anzupassen.

Im Folgenden wird die Erfindung anhand einer ein Ausführungsbeispiel darstellenden Zeichnung näher erläutert. Die einzige Figur zeigt im Querschnitt einen Tragzapfen.

Der in der Figur dargestellte Tragzapfen ist für Behälter bestimmt, die ihrerseits radioaktive Stoffe aufnehmen sollen. In seinem grundsätzlichen Aufbau besteht der Tragzapfen aus einem Zylinderhohlkörper 1 mit einem an einem Ende vorgesehenen Befestigungsflansch 2 zum Befestigen des Tragzapfens an einem Behälter mittels Schrauben. Außerdem weist der Zylinderhohlkörper 1 eine Querwandungsanordnung 3 auf.

Diese Querwandungsanordnung 3 besteht aus einem kraftschlüssig, z. B. durch eine Presspassung, in den Zylinderhohlkörper 1 eingesetzten Stützkörper 5. Der Stützkörper ist wie dargestellt von dem den Befestigungsflansch 2 aufweisenden Ende her bis zu einer Anschlagsstufe 6 bzw. 7 in den Zylinderhohlkörper 1 eingesetzt und weist Bohrungen 4 zur Entlüftung des von der Anschlagstufe 6 begrenzten Raumes beim Einsetzen des Stützkörpers auf. Der Stützkörper 3 befindet sich im Lasteintragsbereich des Tragzapfens und ist in seiner Dicke der zulässigen Flächenpressung angepasst. Wie aus der Figur ersichtlich ist, besteht der Stützkörper 3 im Wesentlichen aus einer Scheibe 8 und einem mit Abstand dahinter angeordneten Ring 9. Scheibe 8 und Ring 9 bilden mithin den einstückigen Stützkörper 5.

## Patentansprüche

1. Tragzapfen für zur Aufnahme radioaktiver Stoffe bestimmte Behälter, bestehend aus einem Zylinderhohlkörper (1) mit endseitigem Befestigungsflansch (2) zum Befestigen des Tragzapfens an einem Behälter mittels Schrauben und mit einer im Zylinderhohlkörper (1) befindlichen Querwandungsanordnung (3), **dadurch gekennzeichnet, dass** die Querwandungsanordnung (3) aus zumindest einem kraftschlüssig in den Zylinderhohlkörper (1) eingesetzten Stützkörper (5) besteht.

2. Tragzapfen nach Anspruch 1, **dadurch gekennzeichnet, dass** der Stützkörper (5) mit Presspassung in den Zylinderhohlkörper (1) eingesetzt ist.

3. Tragzapfen nach Anspruch 2, **dadurch gekennzeichnet, dass** der Stützkörper (5) von dem den Befestigungsflansch (2) aufweisenden Ende her in den Zylinderhohlkörper (1) eingesetzt ist.

4. Tragzapfen nach einem der Ansprüche 1 bis 3, **dadurch gekennzeichnet, dass** der Stützkörper (5) im Lasteintragsbereich des Tragzapfens angeordnet ist.

5. Tragzapfen nach einem der Ansprüche 1 bis 4, **dadurch gekennzeichnet, dass** der Stützkörper (5) aus zumindest einer Scheibe (8) und/oder einem Ring (9) besteht.

6. Tragzapfen nach einem der Ansprüche 1 bis 5, **dadurch gekennzeichnet, dass** die Dicke des Stützkörpers (5) der zulässigen Flächenpressung angepasst ist.

## Claims

1. Lifting lug for containers designed for holding radioactive substances, consisting of a cylindrical hollow body (1) with a fixing flange (2) at the end for fixing the lifting lug to a container by means of screws, and with a transverse wall arrangement (3) located in the cylindrical hollow body (1), **characterized in that** the transverse wall arrangement (3) consists of at least one support body (5) which is inserted in a force-fitting manner in the cylindrical hollow body (1).

2. Lifting lug according to Claim 1, **characterized in that** the support body (5) is inserted in the cylindrical hollow body (1) with a press fit.

3. Lifting lug according to Claim 2, **characterized in that** the support body (5) is inserted in the cylindrical hollow body (1) from the end having the fixing flange (2).

4. Lifting lug according to any of Claims 1 to 3, **characterized in that** the support body (5) is arranged in the load region of the lifting lug.

5. Lifting lug according to any of Claims 1 to 4, **characterized in that** the support body (5) consists of at least one disc (8) and/or one ring (9).

6. Lifting lug according to any of Claims 1 to 5, **characterized in that** the thickness of the support body (5) is adapted to the permitted surface pressure.

## Revendications

1. Tourillon porteur pour conteneurs destinés à recevoir des matières radioactives, constitué d'un corps creux cylindrique (1) comportant une bride de fixation d'extrémité (2) pour fixer le tourillon porteur sur un conteneur au moyen de vis et comportant un dispositif à cloison transversale (3) se trouvant dans le corps creux cylindrique (1), **caractérisé en ce que** le dispositif à cloison transversale (3) est constitué d'au moins un corps d'appui (5) inséré par conjugaison de forces dans le corps creux cylindrique (1).

2. Tourillon porteur selon la revendication 1, **caractérisé en ce que** le corps d'appui (5) est inséré par force dans le corps creux cylindrique (1) .

3. Tourillon porteur selon la revendication 2, **caractérisé en ce que** le corps d'appui (5) est inséré dans le corps creux cylindrique (1) à partir de l'extrémité comportant la bride de fixation (2).

4. Tourillon porteur selon l'une des revendications 1 à 3, **caractérisé en ce que** le corps d'appui (5) est disposé dans la zone d'application de charge du tourillon porteur.

5. Tourillon porteur selon l'une des revendications 1 à 4, **caractérisé en ce que** le corps d'appui (5) est constitué d'au moins un disque (8) et/ou un anneau (9).

6. Tourillon porteur selon l'une des revendications 1 à 5, **caractérisé en ce que** l'épaisseur du corps d'appui (5) est adaptée à la pression surfacique admissible.
